# EUROPÄISCHE PATENTSCHRIFT

(11) **EP 0 142 663 B1**
(45) Veröffentlichungstag und Bekanntmachung des Hinweises auf die Patenterteilung: **09.11.1988**
(21) Anmeldenummer: 84111031.5
(22) Anmeldetag: 15.09.1984
(51) Int. Cl.: F25D 21/00

(54) **Verfahren und Vorrichtung zur Abtauregelung von Wärmepumpen**
Defrost control method and device for heat pumps
Procédé et dispositif de commande du dégivrage pour pompes à chaleur

(30) Priorität: 20.09.1983 DE 3333907
(43) Veröffentlichungstag der Anmeldung: 29.05.1985
(73) Patentinhaber: MAN Technologie Aktiengesellschaft, 80974 München (DE)
(72) Erfinder: Mötz, Karl, Ing. grad., D-8066 Bergkirchen (DE); Jobst, Friedrich, D-8000 München 40 (DE)

(56) Entgegenhaltungen:
- FR-A- 2 362 350
- FR-A- 2 427 563
- US-A- 4 338 790
- PATENT ABSTRACTS OF JAPAN, Band 7, Nr. 271 (M-260)[1416], 3. Dezember 1983

## Beschreibung

Die Erfindung betrifft ein Verfahren zur Abtauregelung von Wärmepumpen mit Merkmalen entsprechend dem Oberbegriff des Anspruchs 1.

Es ist bekannt, daß bei einer mit Umgebungsluft als Energiequelle arbeitenden Wärmepumpe der Wasseranteil der Luft auf der Verdampferoberfläche kondensiert und gefriert, wenn die Verdampfertemperatur unter 0 °C liegt. Es ist deshalb erforderlich, diese Vereisung zu überwachen und nötigenfalls Abtaumaßnahmen einzuleiten. Hierzu sind bereits verschiedene Verfahrensweisen vorgeschlagen worden.

Die Erfindung geht aus von einem Verfahren zur Abtauregelung einer Wärmepumpe, das aus der FR-A-2 362 350 bekannt ist. Bei diesem Verfahren wird ein Abtauvorgang in Abhängigkeit von der Temperaturdifferenz zwischen Verdampfertemperatur und Umgebung- bzw. Zulufttemperatur des Verdampfers gesteuert. Ferner werden die fortlaufend ermittelten Istwert-Signale der Umgebungs- bzw. Zulufttemperatur und der Verdampfertemperatur einem die diesbezügliche Temperaturdifferenz ermittelnden Differenzbildner zugeführt. Außerdem wird diese Ist-Temperaturdifferenz mit einem Soll-Temperaturdifferenzwert, der in Abhängigkeit von der Umgebungs- bzw. Zulufttemperatur verändert wird, verglichen. Aufgrund dieses Vergleiches wird dann ein Abtausignal abgegeben, wenn die Ist-Temperaturdifferenz die Soll-Temperaturdifferenz übersteigt. Aufgrund dieses Abtausignales wird ein Abtauprozeß in Gang gesetzt, der in allen Fällen gleich ist. Dies kann dazu führen, daß der Abtauprozeß zu lange dauert, so daß sich unerwünscht lange Abschaltpausen der Wärmepumpe ergeben. Außerdem kann mit dieser bekannten Regelung auch nicht ein an sich unnötiges Abtauen verhindert werden.

Es ist deshalb Aufgabe der Erfindung, ein Verfahren für eine zuverlässige Abtauregelung von Wärmepumpen zu schaffen, bei dem unnötige Abtauvorgänge verhindert, aber notwendige Abtauvorgänge rechtzeitig eingeleitet und den Erfordernissen entsprechend angepaßt durchgeführt werden.

Diese Aufgabe ist durch ein Verfahren mit den im Kennzeichen des Anspruches 1 angegebenen Merkmalen gelöst. Details dieses Verfahrens sind im Unteranspruch 2 angegeben.

Der erfindungsgemäßen Lösung liegt die Erkenntnis zugrunde, daß bei mit Umgebungsluft arbeitenden Wärmepumpen eine Vereisung von der kältesten Außenlufttemperatur bis zu Temperaturen über 0 °C auftreten kann. Aufgrund des etwa konstanten bzw. bei fallender Außenlufttemperatur abnehmenden Volumenstromes des den Verdampfer durchströmenden Kältemittels tritt bei vergleichsweise hoher Außen- bzw. Umgebungslufttemperatur bzw. Verdampfertemperatur wegen der Dampfdichte eine vergleichsweise hohe Kälteleistung auf, während bei fallender bzw. vergleichsweise niedriger Außen- bzw. Umgebungslufttemperatur die Kälteleistung stark abnimmt. Deshalb ist bei einem gegebenen Verdampfer schon im nicht vereisten Zustand die Temperaturdifferenz zwischen Außen- bzw. Zulufttemperatur und Verdampfertemperatur bei hohen Außen- bzw. Umgebungslufttemperaturen wesentlich höher, beispielsweise 2- bis 3-fach, als bei niedrigen.

Bei dem erfindungsgemäßen Verfahren wird die Soll-Temperaturdifferenz entsprechend der Umgebungstemperatur-variiert und damit an das Verdampferverhalten angepaßt. Hierdurch ist eine zuverlässige Regelung geschaffen, bei der unnötige Abtauvorgänge verhindert und andererseits zur Wahrung des wirtschaftlichen Betriebes der Wärmepumpe die Abtauvorgänge rechtzeitig eingeleitet werden. Die Soll-Temperaturdifferenz wird vorzugsweise kontinuierlich in Abhängigkeit von der Außentemperatur bzw. der Umgebungstemperatur des Verdampfers verändert. Es ist aber auch möglich, eine stufenweise Regelung der Soll-Temperaturdifferenz anzuwenden.

Außerdem wird beim erfindungsgemäßen Verfahren die Einleitung eines Abtauvorganges bei Verdampfertemperaturen über 0 °C gesperrt. Hierdurch wird ein unnötiges Abtauen zuverlässig in dem Fall verhindert, wenn bei derartigen Verdampfertemperaturen die Ist-Temperaturdifferenz den aus der momentanen Außen- bzw. Umgebungslufttemperatur errechneten Sollwert übersteigt.

Außerdem wird aufgrund des erfindungsgemäßen Verfahrens ein weitgehend kontinuierlicher Betrieb der Wärmepumpe erreicht, weil Abtauvorgänge rasch durchgeführt werden und damit die Abschaltpausen der Wärmepumpe klein gehalten sind. Dies wird dadurch erreicht, daß nach einem vorbestimmten Kriterium wählbare unterschiedliche Abtausignale erzeugt werden, mit denen unterschiedliche Abtauprozesse eingeleitet werden. Diese Abtausignale werden yon der Außenbzw. Zulufttemperatur abhängig und in der Weise erzeugt, daß bei einer Außenbzw. Zulufttemperatur oberhalb von etwa 3-5 °C ein normaler Abtauprozeß eingeleitet wird, mit einer Abtauung durch Umgebungsluft, wobei lediglich der Kältemittelkreislauf der Wärmepumpe entweder abgeschaltet oder umgeleitet wird und die Verdampferlüfter weiter in Betrieb bleiben. Bei Außenbzw. Zulufttemperaturen unter 5 °C wird dagegen ein Abtausignal erzeugt, mit dem ein beschleunigter Abtauprozeß in Gang gesetzt wird, bei dem Heißgas an die Verdampfer geleitet wird.

Nachstehend ist das erfindungsgemäße Verfahren anhand der Zeichnung noch näher erläutert. In der Zeichnung zeigen :
Fig. 1 ein Grundprinzip einer Wärmepumpenanlage mit Abtauregelung,
Fig. 2 ein Temperaturdiagramm, und
Fig. 3 ein Ausführungsbeispiel einer Abtauregeleinrichtung zur Durchführung des erfindungsgemäßen Verfahrens.

In Fig. 1 ist eine Kompressions-Wärmepumpen-Anlage 10 dargestellt, die aus einem Verdampfer 11 zur Aufnahme der Energie Qₒ aus der Umgebungsluft 12 und einem Verdichter 13 besteht, der den Kältemitteldampf aus dem Verdampfer 11 verdichtet und einem Verflüssiger 14 zuleitet, an dem ein Verbraucher 15 angeschlossen ist.

Es ist bekannt, daß ein der Außen- bzw. Umgebungsluft 12 ausgesetzter Verdampfer 11 aufgrund der Wasseranteile der Luft an seiner Außenseite dann vereist, wenn die Verdampfertemperatur Tₖ bzw. die Temperatur an der Verdampferoberfläche einen Wert unterhalb des Gefrierpunktes hat. Um einen Abtauvorgang bei Bedarf automatisch einzuleiten, ist bei der Wärmepumpenanlage 10 gemäß Fig. 1 ein Abtauregler 16 vorgesehen, der die Signale eines Verdampfer-Temperaturfühlers 17 und eines Umgebungslufttemperaturfühlers 18 empfängt und bei Abtaubedarf ein Signal an ein Stellglied 19 ausgibt. Mit dem Stellglied 19 wird der Verdichter 13 ausgeschaltet und damit der Abtauvorgang eingeleitet. Der Abtauvorgang kann auch auf andere Weise eingeleitet werden, wie z. B. durch Umkehrung oder Umleitung des Kältemittelstromes.

Der Abtauregler 16 enthält einen Differenzbildner 20, mit dem die Temperaturdifferenz ΔT = Tₐ-Tₖ gebildet wird, wobei Tₐ die Umgebungstemperatur ist. In einem hysteresebehafteten Komparator 21 wird das so gebildete Ist-Temperaturdifferenz-Signal ΔT mit einem Soll-Temperaturdifferenz-Signal ΔTₛ verglichen, das von einem Sollwertbildner 22 in Abhängigkeit von der Umgebungstemperatur erzeugt wird. Ist die gemessene Temperaturdifferenz ΔT höher als der entsprechend errechnete Sollwert ΔTₛ, dann gibt der Komparator 21 ein Signal 23 aus, mit dem zur Einleitung des Abtauvorganges das Stellglied 19 aktiviert wird. Bei Fortschreiten des Abtauvorganges wird der Abtauvorgang beendet, wenn die Temperaturdifferenz ΔT entsprechendabgesunken ist.

Aufgrund von Messungen und Rechnungen könnte die Funktion ΔT = f(Tₐ) der Temperaturdifferenz zwischen Verdampfungs- und Außentemperatur in Abhängigkeit von der Außentemperatur ermittelt werden, die einen in Fig. 2 mit der Ziffer 30 gekennzeichneten Verlauf hat. Diese Funktion ΔT = f(Tₐ) kann in erster Näherung durch eine Gerade 31 (ΔT' = kTₐ) ersetzt werden. Die Gerade 31 entspricht somit etwa der Funktion ΔT = f(Tₐ), wenn keine Vereisung am Verdampfer 11 stattfindet. Durch Bereifung des Verdampfers vergrößert sich jedoch die Temperaturdifferenz ΔT um einen Wert a, der in etwa auch linear mit der Umgebungstemperatur Tₐ ansteigt. Damit kann eine lineare Änderung des Sollwertes Tₐ mit der Außentemperatur Tₐ vorgesehen werden, die gegenüber der Geraden 31 um einen Temperaturdifferenzwert a verschoben ist und gegebenenfalls eine größere Steigerung hat. Diese Gerade ist mit Ziffer 32 in Fig. 2 dargestellt.

In Fig. 3 ist demgegenüber ein Blockschaltbild eines Abtaureglers 40 dargestellt, mit dem das erfindungsgemäße Verfahren durchführbar ist.

Der Abtauregler 40 wird von einer Gleichstromquelle 41 gespeist, deren Ausgangsspannung Uᵣ in einem Referenzspannungs-Erzeuger 42 stabilisiert und gefiltert wird. Ferner ist der Abtauregler 40 an den Umgebungslufttemperatur-Sensor 18 und den Verdampfertemperatur-Sensor 17 angeschlossen. Die Sensoren 17 und 18 werden von einer Spannungsquelle 47 gespeist, die die Referenzspannung Uᵣ in eine vorbestimmte Sensorspannung U^{S} transformiert.

Die von den Meßfühlern 17, 18 erzeugten Temperatursignale 43 und 45 werden jeweils in Verstärkern 50 bzw. 51 dem Spannungsniveau der Schaltung angepaßt und normiert. Die verstärkten Spannungssignale 52 und 53 werden zur Bildung von vier Kommandosignalen 54, 55, 56, 57 im Abtauregler 40 verarbeitet. Zum einen wird, wie im Fall gemäß Fig. 1, mit einem Differenzbildner 60 die Temperaturdifferenz ΔT = T_{ä-}Tₖ gebildet, die zur Erzeugung des ersten Kommandosignales 54 mittels eines hysteresebehafteten Komparators 61 mit der Soll-Temperaturdifferenz ΔTₛ verglichen wird. Die Soll-Temperaturdifferenz ΔTₛ wird von einem Funktionsbildner 62 erzeugt, und zwar aus dem momentanen Umgebungslufttemperatursignal 52 und einem extern einstellbaren Spannungswert 63 aus einem Potentiometer 64, der der für den jeweiligen Anwendungsfall angepaßten Temperaturdifferenz entspricht.

Die Soll-Temperaturdifferenz ΔTₛ wird in erster Näherung als eine lineare Funktion gemäß Kurve 32 von Fig. 2 gebildet. Die Steigung K dieser Funktion ist hierbei variabel. Das so erzeugte Kommandosignal 54 gibt die Befehle « Abtauvor- gang einschalten » bzw. « Abtauvorgang beenden _{"}.

Der Schaltprozeß für einen Abtauvorgang wird jedoch mittels zweier Logisch-UND-Verknüpfungen 65 und 66 in Abhängigkeit von weiteren Signalen, nämlich den Kommandosignalen 55, 56 und 57, ausgelöst.

Die Kommandosignale 55 geben an, ob die Verdampfertemperatur größer oder kleiner als 0°C ist, und sie werden durch Vergleich des Verdampfertemperatur-Signales 53 mit einer dem 0°C entsprechenden Spannungswert U_{°} in einem ebenfalls hysteresebehafteten Komparator 71 erzeugt.

Die Kommandosignale 56 und 57 sind außentemperaturabhängige Signale, die durch den Vergleich des Umgebungslufttemperatursignales 52 mit einer, einer entsprechenden Temperatur zugeordneten Spannung Uₖ in einem dritten, hysteresebehafteten Komparator 72 erzeugt werden, dessen Ausgangssignal zum einen das Signal 57 bildet, und zum anderen einem Nicht-Glied 73 zugeführt, dort umgekehrt wird und ausgangs des letzteren das Signal 56 bildet. Mit diesen außentemperaturabhängigen Kommandosignalen 56 und 57, die jeweils einer der Logisch-UND-Verknüpfung 65 bzw. 66 eingegeben werden, können unterschiedliche Abtauvorgänge eingeleitet werden. So läßt sich beispielsweise bei unterschiedlichen Außentemperaturen entweder lediglich der Wärmepumpenbetrieb ausschalten und bei einer anderen Temperatur zusätzlich ein Heißluftgebläse einschalten. Für diesen Fall kann Uₖ für eine Außentemperatur Tᵤₖ = 5 °C entsprechend ausgelegt werden. Die Außentemperatur Tₐ und die Verdampfertemperatur Tₖ werden kontinuierlich gemessen und der Sollwert Tₛ kontinuierlich berechnet.

Übersteigt die Temperaturdifferenz AT zwischen den Meßwerten den Sollwert ΔTₛ so gibt der Komparator 61 das Abtausignal 54 ab, das in beide Logisch-UND-Verknüpfungen 65 und 66 eingeht. Die Logisch-UND-Verknüpfung 65 wird jedoch nur dann ein Schaltsignal 74 ausgeben, wenn sie gleichzeitig das Signal 55 für Tk < 0 °C sowie das Signal 56 für Tₐ < Tᵤₖ (beispielsweise Tₐ kleiner als 5 °C) erhält. Hierdurch wird ein erster Schaltprozeß durchgeführt, z. B. Abschalten des Wärmepumpenbetriebes und Einschalten der Heißgasabtauung.

Ist hingegen die Außentemperatur Ta höher als der gegebene Wert Tᵤₖ so wird die zweite Logisch-UND-Verknüpfung 66 ein Schaltsignal 75 ausgeben, mit dem beispielsweise lediglich der Wärmepumpenbetrieb ausgeschaltet wird.

Wenn die Verdampfertemperatur den Gefrierpunkt überschreitet, dann besteht keine Gefahr einer Vereisung des Verdampfers 11. In diesem Fall werden keine Signale 55 ausgegeben, so daß die Logisch-UND-Verknüpfungen 65 und 66 nicht durchgeschaltet werden und ein Abtauvorgang unterbleibt, auch wenn die Temperaturdifferenz ΔT größer ist als ΔTₛ.

## Patentansprüche

1. Verfahren zur Abtauregelung von Wärmepumpen, bei dem ein Abtauvorgang in Abhängigkeit der Temperaturdifferenz zwischen Verdampfertemperatur und Umgebungs- bzw. Zuluft-Temperatur des Verdampfers gesteuert wird, wobei die Ist-Temperaturdifferenz (ΔT) mit einem Soll-Temperaturdifferenzwert (ΔTₛ), der in Abhängigkeit von der Umgebungs- bzw: Zuluft-Temperatur (Tₐ) verändert wird, verglichen und aufgrund dieses Vergleiches dann ein Abtausignal abgegeben wird, wenn die Ist-Temperaturdifferenz die Soll-Temperaturdifferenz übersteigt, dadurch gekennzeichnet,
daß die fortlaufend ermittelten Istwert-Signale der Umgebungs- bzw. Zulufttemperatur (Tₐ) und der Verdampfertemperatur (Tₖ) einem die Temperaturdifferenz ΔT = Tₐ-Tₖ ermittelnden Differenzbildner (60) zugeführt werden, daß ferner das Istwert-Signal (Tₐ) auch einem Funktionsbildner (62) zugeführt wird, der die Soll-Temperaturdifferenz (ΔTₛ) aus dem Istwert-Signal (Tₐ) und einem eingestellten Temperaturdifferenzsignal (Uᵥ) bildet,
daß weiterhin das ausgangs des Differenzbildners (60) erscheinende Ist-Temperaturdifferenzsignal (AT) und das ausgangs des Funktionsbildners (62) erscheinende Soll-Temperaturdifferenzsignal (ΔTₛ) einem hysteresebehafteten Komparator (61) zugeführt werden, der, wenn ΔT > ΔTₛ ein Ausgangssignal erzeugt, das als erstes Kommandosignal (54) an eine Einrichtung (65, 66) zur Auslösung unterschiedlicher Abtausignale geleitet wird,
daß außerdem das Istwert-Signal (Tₐ) auch einem hysteresebehafteten Komparator (72) zugeführt und in diesem mit einem einem festen über 0 °C liegenden Temperaturwert von insbesondere 5 °C entsprechenden Signal (Uₖ) verglichen sowie ein Ausgangssignal erzeugt wird, das als zweites Kommandosignal (56 bzw. 57) ebenfalls der Einrichtung (65, 66) zugeführt wird, daß weiterhin das Istwert-Signal (Tₖ) auch einem hysteresebehafteten Komparator (71) zugeführt und in diesem mit einem einer Temperatur von 0 °C entsprechenden Signal (Uₒ) verglichen, und nur dann, wenn (Tₖ) unter 0 °C liegt, ein Ausgangssignal erzeugt wird, das als drittes Kommandosignal (55) ebenfalls der Einrichtung (65, 66) zugeführt wird, und
daß durch die Einrichtung (65, 66) bei Vorliegen des ersten Kommandosignales (54) und des dritten eine Temperatur Tₖ < °C signalisierenden Kommandosignales (55), und
a) wenn durch das zweite Kommandosignal (56 bzw. 57) eine Temperatur Ta < Tᵤₖ signalisiert wird, ein Schaltprozeß ausgelöst wird, durch den der Wärmepumpenantrieb abgeschaltet und ein beschleunigter Abtauprozeß mit Heizgasabtauung in Gang gesetzt wird, oder
b) wenn durch das zweite Kommandosignal (56 bzw. 57) eine Temperatur Tₐ > Tᵤₖ signalisiert wird, ein Schaltprozeß ausgelöst wird, durch den der Wärmepumpenantrieb abgeschaltet und ein normaler Abtauprozeß in Gang gesetzt wird.

2. Verfahren nach Anspruch 1, dadurch gekennzeichnet, daß das erste Kommandosignal (54) und das dritte Kommandosignal (55) je einer Logisch-UND-Verknüpfung (65 bzw.66) zugeführt werden, von denen die eine (66) auch das zweite Kommandosignal (57) direkt zugeführt bekommt, während die andere (65) das zweite Kommandosignal (56) in negierter Form zugeführt bekommt,. und daß die eine Logisch-UND-Verknüpfung (65) dann ein Schaltsignal (74) für die Auslösung eines beschleunigten Abtauprozesses erzeugt, wenn mit dem ersten Kommandosignal (54) eine Temperaturdifferenz (ΔT > ΔTₛ), mit dem zweiten Kommandosignal (56) eine Temperatur Tₐ < Tᵤₖ und mit dem dritten Kommandosignal (55) eine Temperatur Tₖ < 0 °C signalisiert werden, während die Logisch-UND-Verknüpfung (66) dann ein Schaltsignal (75) für die Auslösung eines normalen Abtauprozesses abgibt, wenn mit dem ersten Kommandosignal (54) eine Temperaturdifferenz (ΔT > ΔTₛ), mit dem zweiten Kommandosignal (57) eine Temperatur Tₐ > Tᵤₖ und mit dem dritten Kommandosignal eine Temperatur Tk < 0 °C signalisiert werden.

## Claims

1. A defrosting control method for heat pumps, a defrosting operation being controlled in dependence upon the temperature 'difference between the. evaporator temperature and the ambient or supply air temperature of the evaporator, the actual temperature difference (ΔT) being compared with a set-value temperature difference (ATm) which varies in dependence upon the ambient or supply air temperature (Tₘ), a defrosting signal being delivered on the basis of such comparison when the actual temperature difference exceeds the set-value temperature difference, characterised in that
the continuously detected actual value signals of the ambient or supply air temperature (Tₘ) and the evaporator temperature (Tₖ) are supplied to a subtractor (60) determining the temperature difference AT = Tₘ-Tₖ,
the actual value signal (Tₘ) is also supplied to a function former (62) which forms the set-value temperature difference (ΔTₘ) from the actual- value signal (Tₘ)- and an adjusted temperature difference signal (Uy),
the actual-temperature difference signal (AT) output by the subtractor (60) and the set-value temperature difference signal (ΔTₘ) output by the function former (62) are supplied to a hysteretic comparator (61 ) which when ΔT > ΔTₘ produces an output signal transmitted as first instruction signal (54) to a facility (65, 66) for triggering different defrosting signals,
the actual value signal (Tₘ) is also supplied to a hysteretic comparator (72) and compared therein with a signal (Uₖ) corresponding to a fixed temperature above 0 °C, more particularly 5 °C, and an output signal supplied as second instruction signal (56, 57 respectively) to the facility (65, 66) is produced,
the actual value signal (Tₖ) is supplied to a hysteretic comparator (71) and compared therein with a signal (Uₒ) corresponding to a temperature of 0 °C, and only when (Tₖ) is below 0 °C is an output signal produced which is supplied as third instruction signal (55) to the facility (65, 66), and when the first instruction signal (54) and the third instruction signal (55), the latter signalling a temperature Tₖ < 0 °C, are present, the facility (65, 66) :
a) if the second instruction signal (56, 57 respectively) signals a temperature Tₘ < Tᵤₖ, triggers a switching process whereby the heat pump drive is stopped and accelerated defrosting with heating gas is started or
b) if the second instruction signal (56, 57 respectively) signals a temperature Tₘ >Tᵤₖ triggers a switching process whereby the heat pump drive is stopped and a normal defrosting process started.

2. A method according to claim 1, characterised in that the first instruction signal (54) and the third instruction signal (55) are each supplied to an AND-gate (65, 66 respectively), one (66) of which is supplied directly with the second instruction signal (57) while the other (65) is supplied with the second instruction signal (56) in negated form, and one AND gate (65) produces a signal (74) to trigger accelerated defrosting when the first instruction signal (54) signals a temperature difference(AT > ΔTₘ),thesecondinstructionsignal (56) signals a temperaure Tₘ < Tᵤₖ and the third instruction signal (55) signals a temperature Tₖ < 0 °C, while the AND gate (66) outputs a signal (75) triggering normal defrosting when the first instruction signal (54) signals a temperature difference(AT > ΔTₘ),thesecondinstructionsignal (57) signals a temperature Tₘ > Tᵤₖ and the third instruction signal signals a temperature Tₖ < 0 °C.

## Revendications

1. Procédé pour la régulation du dégivrage de pompes à chaleur, procédé dans lequel un processus de dégivrage est commandé en fonction de la différence entre la température de l'évaporateur et la température environnante ou bien la température de l'air d'alimentation de l'évaporateur, la différence de température réelle (ΔT) étant comparée avec une valeur de différence de température de consigne (ΔTₛ) qui est modifiée en fonction de la température (Tₐ) de l'environnement ou bien de l'air d'alimentation, et sur la base de cette comparaison, un signal de dégivrage est alors délivré lorsque la différence de température réelle dépasse la différence de température de consigne, procédé caractérisé en ce que :
les signaux de valeur réelle déterminés de façon continue de la température (Tₐ) de l'environnement ou de l'air d'alimentation et de la température (Tₖ) de l'évaporateur sont appliqués à un dispositif de formation de différence (60) déterminant la différence de température AT = Tₐ-Tₖ, en outre, le signal de valeur réelle (Tₐ) est également appliqué a un dispositif de formation de fonction (62) qui détermine la différence de température de consigne (ΔTₛ) à partir du signal de valeur réelle (Tₐ) et d'un signal de différence de température (Uᵥ) réglé,
en outre, le signal de différence de température réelle (AT) apparaissant à la sortie du dispositif de formation de différence (60) et le signal de différence de température de consigne (ΔTₛ) apparaissant à la sortie du dispositif de formation de fonction (62), sont appliqués à un comparateur (61) avec hystérésis, qui, lorsque ΔT > Tₛ émet un signal de sortie qui, en tant que premier signal de commande (54) est appliqué à un dispositif (65, 66) pour déclencher différents signaux de dégivrage,
en outre, le signal de valeur réelle (Tₐ) est également appliqué à un comparateur (72) avec hystérésis dans lequel il est comparé à un signal (Uₖ) correspondant à une valeur de température fixe supérieure à 0 °C, égale par exemple à 5 °C, et un signal de sortie est émis qui est appliqué également en tant que deuxième signal de commande (56 ou bien 57) aux dispositifs (65, 66). en outre, le signal de valeur réelle (Tₖ) est également appliqué à un comparateur (71) avec hystérésis dans lequel il est comparé avec un signal (Uₒ) correspondant à une température de 0 °C et ce n'est que lorsque (Tₖ) est inférieur à 0 °C qu'un signal de sortie est émis qui en tant que troisième signal de commande (55) est également appliqué aux dispositifs (65, 66), tandis que grâce aux dispositifs (65, 66) lors de la présence du premier signal de commande (54) et du troisième signal de commande, (55) signalant une température Tₖ inférieure à 0 °C, et :
a) lorsqu'une température Tₐ < Tᵤₖ est signalée par le second signal de commande (56 ou bien 57), un processus de commutation est déclenché, grâce auquel, l'entraînement de la pompe à chaleur est mis hors circuit et un processus accéléré de dégivrage avec dégivrage par gaz chaud est mis en route, ou bien
b) lorsque par le deuxième signal de commande (56 ou bien 57), une température Tₐ > Tᵤₖ est signalée, un processus de commutation est déclenché, grâce auquel l'entraînement de la pompe à chaleur est mis hors circuit et un processus de dégivrage normal est mis en route.

2. Procédé selon la revendication 1, caractérisé en ce que le premier-signal de commande (54) et le troisième signal de commande (55) sont chacun appliqués à une combinaison logique ET (65 ou bien 66), dont l'une (66) reçoit aussi directement le second signal de commande (57) tandis que l'autre (65) reçoit sous forme négative le deuxième signal de commande (56), et, la première combinaison logique ET (65) émet alors un signal de commutation (74) pour déclencher un processus accéléré de dégivrage lorsqu'une différence de température (ΔT > ΔTₛ) est signalée par le premier signal de commande (54), lorsqu'une température Tₐ < Tᵤₖ est signalée par le deuxième signal de commande (56), et une température Tₖ < 0 °C est signalée par le troisième signal de commande (55), tandis que la combinaison logique ET (66) délivre un signal de commutation (75) pour déclencher un processus de dégivrage normal lorsqu'une différence de température (ΔT > ΔTₛ) est signalée par le premiersignal de commande (54), lorsqu'une température Tₐ > Tᵤₖ est signalée par le deuxième signal de commande (57) et lorsqu'une température Tₖ < 0 °C est signalée par le troisième signal de commande.
